# EUROPÄISCHE PATENTSCHRIFT

(11) **EP 1 935 273 B1**
(45) Veröffentlichungstag und Bekanntmachung des Hinweises auf die Patenterteilung: **16.11.2011**
(21) Anmeldenummer: 07123222.7
(22) Anmeldetag: 14.12.2007
(51) Int. Cl.: A44B 13/00

(54) **Ösenteil sowie in eine Materialbahn eingesetzes Öse**
Eye component and eye set into a material web
Elément d'oeillet ainsi qu'oeillet installé dans une bande de matériau

(30) Priorität: 21.12.2006 DE 202006019348 U
(43) Veröffentlichungstag der Anmeldung: 25.06.2008
(73) Patentinhaber: Franz Miederhoff oHG, 59846 Sundern (DE)
(72) Erfinder: Than, Johannes, 59846 Sundern - Endorf (DE)
(74) Vertreter: Haverkamp, Jens

(56) Entgegenhaltungen:
- AU-B2- 428 493
- DE-U1- 9 405 177
- US-A- 5 415 915

## Beschreibung

Die Erfindung betrifft ein Ösenteil mit einem ringförmigen, eine Halsöffnung einfassenden Hals und einem daran von der Halsöffnung wegweisend angeformten Kragen, welches Ösenteil, eingesetzt in einer Materialbahn, eine Öse bildet, bei der zum Verklammern derselben an einer Materialbahn das freie Ende des Halses in Richtung zur Unterseite des Kragens umbördelt ist. Ferner betrifft die Erfindung ein solches Materialbahn eingesetztes, eine Öse bildendes Ösenteil (siehe DE 9 405 177 U).

Derartige Ösenteile werden verwendet, um daraus in eine Materialbahn eingesetzte Ösen zu fertigen. Als Materialbahn dienen typischerweise Planen, beispielsweise Containerplanen. Die in derartige Planen eingesetzten Ösen werden zum Anschließen der Plane an beispielsweise einen Container oder einen Nutzfahrzeugaufbau zum Verschließen desselben benötigt. Befestigt wird die Plane an einen solchen Container, indem die Ösen auf am Container befindliche Krampen aufgesteckt werden, durch die anschließend an der Außenseite der Ösen ein Verschlussseil vorbeigeführt ist. Dieses stellt jedoch nur ein Anwendungsbeispiel von vielen für derartige Ösenteile dar.

Das Einsetzen der Ösenteile in die Materialbahn erfolgt im Wege eines Umformvorganges, bei dem der Hals beginnend mit seinem freien Ende nach außen hin umbördelt wird, bis dass zwischen dem umbördelten Halsabschnitt und der Unterseite des Kragens die Materialbahn in dem gewünschten Maße verklemmt ist. Das Ösenteil ist sodann an der Materialbahn verklammert und bildet eine Öse. Zum Durchführen des Halses durch die Materialbahn wird zuvor eine Öffnung, typischerweise durch Ausstanzen eines Loches in die Materialbahn eingebracht.

Derartige Ösen werden unter anderem aus einteiligen Ösenteilen erstellt. In Unterschied zu Ösen, die aus zwei Teilen - einem Ösenteil und einer Kragenscheibe - gebildet werden, wird bei einteilig gesetzten Ösenteilen keine Kragenscheibe eingesetzt, auf die der umbördelte Halsabschnitt zum Verklemmen der Materialbahn zwischen dem Kragen und der Kragenscheibe wirkt. Bei einteilig hergestellten Ösen wirkt das umbördelte freie Ende des Halses unmittelbar auf die Oberseite der Materialbahn.

Eine aus einem einteiligen Ösenteil gebildete, in eine Materialbahn eingesetzte Öse ist in DE 100 39 462 C2 beschrieben. Die in diesem Dokument beschriebene Öse zeichnet sich dadurch aus, dass sich das freie Ende des Halses des Ösenteils in Längsrichtung des Halses erstreckende Vorsprünge aufweist. Im Zuge des Bördelprozesses zum Einsetzen dieses Ösenteils in eine Materialbahn werden die Vorsprünge mit einem solchen Radius gebördelt und der Bördelvorgang solange fortgesetzt, damit die bei dem Ösenteil nach innen weisenden Flächen der Vorsprünge parallel zur Unterseite des Kragens und somit zu der Unterseite des Kragens weisend angeordnet sind. Diese Flächen der Vorsprünge wirken unter Zwischenschaltung der Materialbahn gegen die Unterseite des Kragens und graben sich im Zuge des Bördelprozesses zum Erzielen der gewünschten Verklammerung in die Materialbahn ein. Das Eindrücken der Vorsprünge in die Materialbahn dient dem Zweck, vor der Stirnseite der Vorsprünge eine Materialbahnstufe auszubilden. Nach vollzogener Umbördelung, die sich zum Erzielen der Verklammerung spiralartig über etwa 270° erstreckt, befinden sich die Vorsprünge in einer Raumlage, bei der die Längsachse der Vorsprünge in radialer Richtung zum Hals ausgerichtet sind.

Das zum Erzielen der gewünschten Verklammerung an der Materialbahn notwendige spiralförmige Einrollen des freien Endes des Halses mit seinen Vorsprüngen birgt die Gefahr in sich, dass durch den Bördelvorgang Material der Bahn in Richtung zum Hals des Ösenteils eingezogen wird. Dieses ist unerwünscht. Ein Einziehen von Material der Bahn in das Öseninnere hat bei Einsetzen einer Vielzahl von Ösen, etwa entlang einer Kante einer Plane eine Verkürzung der Materialbahn über ihre Länge zur Folge, welche Verkürzung in Abhängigkeit von der Anzahl der entlang einer solchen Kante eingesetzten Ösen so beträchtlich sein kann, dass die mit den Ösen ausgerüstete Plane aufgrund des durch das Einziehen von Material verkürzten Ösenabstandes zueinander unbrauchbar ist. Überdies kann ein Einziehen von Material eine Faltenbildung zur Folge haben, was ebenfalls zu vermeiden ist.

Des Weiteren ist bei diesen Ösen von Nachteil, dass bei einer auf die Materialbahn wirkenden Zugbelastung nur einzelne Vorsprünge einer jeweils anliegenden Zugbelastung entgegengerichtet sind, während andere in Richtung der Zugbelastung weisen. Die Folge ist eine erhöhte Beanspruchung der Materialbahn vor den entgegen der anliegenden Zuglast weisenden Vorsprüngen, was wiederum zu Beschädigungen der Materialbahn und zum Ausreißen der Öse führen kann.

Eine andere einteilige Öse ist aus US 2 107 375 bekannt geworden. Auch diese vorbekannte Öse trägt an dem freien Ende des Halses in axialer Richtung des Halses weisende Vorsprünge. Das freie Ende des Halses dieser Öse wird soweit umbördelt, dass sich das freie Ende des Halses mit seinen Vorsprüngen in die Materialbahn eingräbt. Das Widerlager, gegen welches das umbördelte Halsende zum Verklemmen der Materialbahn wirkt, wird von der Rückseite des Kragens gebildet. Auch bei dieser Öse kann nicht gänzlich ausgeschlossen werden, dass beim Einsetzen der Öse Material aus dem Lochrandbereich in Richtung zum Hals eingezogen wird, wenn in Abhängigkeit von der Dicke der Materialbahn der Bördelhub nicht rechtzeitig beendet wird. Um eine Verklammerung des Ösenteils an der Materialbahn ohne Einziehen von Material zu gewährleisten, muss die Halslänge des Ösenteils und der zum Durchführen des Bördelvorganges eingestellte Bördelhub auf die Dicke der Materialbahn abgestimmt sein. Daher müssen diese Ösen hinsichtlich ihrer Halslänge an die Dicke der Materialbahn angepasst sein. Gleiches gilt letztendlich auch für Ösen gemäß DE 100 39 462 C2.

Beide vorgenannten Ösenteile können zum Erzielen der gewünschten Verklammerung an dem Lochrandbereich der Materialbahn nur einteilig und somit ohne Kragenscheibe eingesetzt werden.

Aus DE 94 05 177 U1 ist eine Öse für Vorhänge bekannt. Bei dieser Öse handelt es sich um eine einteilige Öse. An dem Kragen sind innenseitig ein umlaufender Ring und auf diesem gleichmäßig verteilt vorstehende Spitzen angeformt. Gebördelt wird diese Öse, dass zwischen den Spitzen und dem umbördelten Halsende der erfasste Vorhang labyrinthartig gefangen ist. Diese Öse eignet sich jedoch nicht für die Zwecke, zu denen sich die anderen vorbeschriebenen Ösen eignen.

Ausgehend von diesem diskutierten Stand der Technik liegt der Erfindung daher die Aufgabe zugrunde, ein eingangs genanntes Ösenteil bzw. ein in eine Materialbahn eingesetztes und damit eine Öse bildendes Ösenteil dergestalt weiterzubilden, dass diese nicht nur günstigere Voraussetzungen für eine auch höheren Anforderungen genügende Auszugsfestigkeit aufweist, sondern bei der auch die zu dem vorstehend diskutierten Stand der Technik aufgezeigten Nachteile in Bezug auf eine Variabilität des Einsatzes der Ösenteile unter Vermeidung eines Einziehens von Material beim Setzen des Ösenteils vermieden sind.

Diese Aufgabe wird erfindungsgemäß durch ein eingangs genanntes, gattungsgemäßes Ösenteil gelöst, bei dem der Kragen des Ösenteils mehrere, in Längsrichtung des Halses weisende Vorsprünge mit jeweils einer Andruckfläche am freien Ende aufweist und ein umbördelter Abschnitt des Halses unter Zwischenschaltung des Lochrandbereiches der Materialbahn gegen die Andruckflächen der Vorsprünge des Kragens wirkt, gemäß den Ansprüchen 1 und 2.

Bei der aus diesem Ösenteil erstellten, in eine Materialbahn eingesetzten Öse wirkt das freie Ende des Halses gegen die von der Rückseite des Kragens abragenden Vorsprünge, und zwar unter Zwischenschaltung der Materialbahn. Somit wird die Materialbahn durch den im Zuge des Einsetzvorganges umbördelten Halsabschnitt gegen die Vorsprünge bzw. die von den Vorsprüngen gebildeten Andruckflächen gepresst. Da Materialbahnen, in denen derartige Ösenteile eingesetzt werden, typischerweise nicht nur flexibel sondern auch nachgiebig sind, drücken sich die Vorsprünge in die Materialbahn ein. Gleichzeitig bilden die Vorsprünge für die Umbördelung einen Anschlag mit der Folge, dass ein weiteres Einrollen des freien Endes des Halses quasi blockiert ist. Zu diesem Zweck weisen die Vorsprünge vorzugsweise eine gewisse flächige Erstreckung, insbesondere in radialer Richtung, bezogen auf die Längsachse der Halsöffnung auf.

Grundsätzlich ist es unerheblich, welcher Abschnitt des umbördelten Halses gegen die Vorsprünge bzw. die von den Vorsprüngen bereitgestellten Andruckflächen als Widerlager zum Einklemmen des Lochrandbereiches der Materialbahn wirkt. Bevorzugt wird eine Ausgestaltung, bei der die Stirnfläche des freien Endes des Halsabschnittes unter Zwischenschaltung der Materialbahn zum Verklemmen derselben gegen die Vorsprünge wirkt. Die Ausdehnung der freien Stirnfläche in radialer Richtung, die gegen die Andruckflächen der Vorsprünge wirkt, ist verglichen mit der von den Vorsprüngen in dieser Erstreckung ausgebildeten Andruckfläche recht klein. Bei dieser Ausgestaltung ist die Bördelungsbegrenzung besonders wirksam.

Durch den umbördelten Abschnitt des Halses wird von der Rückseite auf die Trägerbahn eine der Ringform des umbördelten Halsabschnittes entsprechende Andruckfläche bereitgestellt, mit die die Materialbahn mit ihrer gegenüberliegenden Oberfläche an die Vorsprünge angepresst wird. Die Höhe der Vorsprünge ist vorzugsweise so bemessen, dass der durch den Bördelprozess umgeformte Halsabschnitt ausschließlich gegen die Andruckflächen der Vorsprünge wirkt und nicht auch gegen die Rückseite des Kragens. Die durch die Klemmung zur Verfügung gestellte Klemmkraft wird bei dieser Öse auf die Andruckflächen der von der Rückseite des Kragens abragenden Vorsprünge konzentriert, so dass eine besonders wirkungsvolle Verklammerung der eingesetzten Öse an der Materialbahn gegeben ist. Eine solche in eine Materialbahn eingesetzte Öse vermag selbst hohen Ausreißkräften Stand zu halten.

Bei dieser in die Materialbahn eingesetzten Öse stellen sämtliche von dem Kragen abragende Vorsprünge bei Anliegen einer auf die Materialbahn einwirkenden Zuglast ein Auszugshindernis dar. Dieses ist ein Grund dafür, dass diese in eine Materialbahn eingesetzte Öse ohne auszureißen, hohen Zugbelastungen standhält.

Die von der Rückseite des Kragens abragenden Vorsprünge können auf unterschiedliche Weise erstellt werden. Möglich ist es beispielsweise, die Vorsprünge durch Vornehmen einer Einprägung auf die Vorderseite (Au-βenseite) des Kragens zu erstellen, so dass jeder Vorsprung nach Art einer Sicke ausgebildet ist. Gemäß einem weiteren Ausführungsbeispiel ist vorgesehen, dass eine solche Einprägung im Bereich des Tiefsten derselben aufgerissen ist, mithin der Vorsprung eine Öffnung aufweist. Durch das Aufreißen eines solchen Vorsprunges vergrößert sich die wirksame Andruckstruktur durch Ausbilden einer Ringstruktur mit einem größeren Durchmesser als bei nicht geöffneter Einprägung. Zudem wird durch die dann erstellte Öffnung, in die Material der Materialbahn eingepresst wird, ein weiteres Ausreißhindernis bereitgestellt.

Beim Gegenstand der beanspruchten, in eine Materialbahn eingesetzten Öse ist es Ziel, die durch die Bördelung bereitgestellte Klemmkraft auf die Andruckflächen der Vorsprünge zu konzentrieren und dadurch die Flächenpressung im Bereich der eingeklemmten Materialbahnabschnitte zu erhöhen. Beim Vorsehen von Vorsprüngen mit einer runden oder gerundeten Mantelfläche werden zufriedenstellende Ausreißergebnisse auch dann erreicht, wenn die Vorsprünge die Materialbahn durchdringen.

Nachfolgend ist die Erfindung anhand von Ausführungsbeispielen unter Bezugnahme auf die beigefügten Figuren beschrieben. Es zeigen:
- **Fig. 1:**: eine Draufsicht auf ein Ösenteil zum Einsetzen in eine Materialbahn,
- **Fig. 2**:: einen Längsschnitt entlang der Linie A-B der Figur 1 durch das Ösenteil der Figur 1,
- **Fig. 3:**: eine vergrößerte Darstellung des linken Abschnitts des Ösenteils der Figur 2,
- **Fig. 4:**: das in eine Materialbahn eingesetzte Ösenteil der Figuren 1 bis 3 im Bereich des Abschnittes der Figur 3,
- **Fig. 5:**: in einem Ausschnitt eine Draufsicht auf ein weiteres Ösenteil,
- **Fig. 6:**: einen Querschnitt durch das Ösenteil der Figur 6 entlang der Linie C-D,
- **Fig. 7:**: eine Querschnittdarstellung entsprechend der Figur 6 durch das in eine Materialbahn eingesetzte Ösenteil,
- **Fig. 8:**: einen Schnitt durch das in eine Materialbahn eingesetzte Ösenteil entsprechend der Schnittlinie E-F der Figur 5 und
- **Fig. 9:**: eine weitere, in eine Materialbahn eingesetzte Öse gemäß einer modifizierten Ausgestaltung zu dem in Figur 4 dargestellten Ausführungsbeispiel.

Ein Ösenteil 1 umfasst einen Kragen 2, der an dem einen Ende eines hohlzylindrischen Halses 3 in radialer Richtung nach außen abragend an dem Hals 3 angeformt ist. Der Hals 3 schließt eine Halsöffnung 4 ein. Der Kragen 2 besteht bei dem dargestellten Ausführungsbeispiel aus einem nach Art einer Ringsicke gekrümmten Abschnitt 5 und einem daran au-βenseitig angeformten Flanschabschnitt 6. Das freie Ende des Halses 3 weist eine Stirnfläche 7 auf. In den gekrümmten Abschnitt 5 sind mehrere, mit gleichem Winkelabschnitt zueinander angeordnete Einprägungen 8 in den Kragen 2 eingebracht. Durch die Einprägungen 8 sind von der Unterseite des gekrümmten Abschnittes 5 des Kragens 2 Vorsprünge 9 gebildet. Durch den Einprägevorgang ist bei dem dargestellten Ausführungsbeispiel das Material des Ösenteils 1 durchbrochen, so dass die Vorsprünge 9 eine zentrale Durchbrechung 10 aufweisen. Die Vorsprünge 9 haben einen kegelstumpfförmigen Habitus. Das in den Figuren dargestellte untere Ende der Vorsprünge 9 dient als Andruckfläche 11. Die Andruckfläche 11 des dargestellten Ausführungsbeispiels ist ringförmig ausgebildet. Je nach Ausgestaltung der Einprägung zum Ausbilden von Vorsprüngen kann es vorkommen, dass ein solcher Vorsprung im Bereich seines unteren Endes zerteilt ist. Die Teilungsebene liegt zumeist in einer radialen Richtung mit der Folge, dass die Endausbildung eines solchen Vorsprunges durch zwei voneinander beabstandete Halbkreissegmente gebildet ist.

Das Ösenteil 1 dient zum Ausbilden einer Öse in einer Materialbahn. Zu diesem Zweck wird das Ösenteil 1 mit einer Öseneinsetzmaschine in eine Materialbahn, beispielsweise eine Plane zum Verschließen eines Containers oder Nutzfahrzeugaufbaus eingesetzt. Das in eine Materialbahn 12 eingesetzte Ösenteil 1 ist in Figur 4 dargestellt. Das Ösenteil 1 bildet nunmehr eine Öse 13 in der Materialbahn 12 aus. Zum Einsetzen des Ösenteils 1 in die Materialbahn 12 ist das freie Ende des Halses 3 mit seiner Stirnfläche 7 durch ein eine Bördelnut aufweisendes Bördelwerkzeug zum Umbördeln des Halses hindurchgedrückt worden. Der Radius der Bördelnut ist so gewählt, dass die Umbördelung des freien Endes des Halses in axialer Richtung gegen die Andruckflächen 11 der Vorsprünge 9 wirkt. Bei dem in den Figuren dargestellten Ausführungsbeispiel ist vorgesehen, dass die Stirnfläche 7 als umbördelter Halsabschnitt gegen die Andruckflächen 11 der Vorsprünge 9 wirkt, so wie dieses in Figur 4 exemplarisch dargestellt ist. Die Stirnfläche 7 wirkt als ringförmige Druckfläche auf die Rückseite 14 der Materialbahn 12 und drückt diese mit ihrer Vorderseite 15 gegen die Andruckflächen 11 der von dem gekrümmten Abschnitt 5 abragenden Vorsprünge 9. Bei der in den Figuren dargestellten Materialbahn handelt es sich um eine Kunststoffplane, die auch glasfaserverstärkt sein kann. Die Höhe der Vorsprünge ist bei dem dargestellten Ausführungsbeispiel so bemessen, dass die Stirnfläche 7 des Halses 3 zum Verklammern der Öse 13 an der Materialbahn 12 ausschließlich gegen die Andruckflächen 11 der Vorsprünge 9 wirkt. Hierdurch wird in dem Bereich der Andruckstellen 11 eine sehr hohe, auf die Materialbahn 12 einwirkende Flächenpressung erreicht. Aufgrund der nachgiebigen Eigenschaften der Materialbahn 12 werden die Vorsprünge 9 mit ihrer Andruckfläche 11 in die Vorderseite 15 der Materialbahn 12 eingedrückt. Infolge der hohen, über die Vorsprünge 9 auf die Materialbahn 12 wirkenden Flächenpressung ist eine sehr wirksame und besonders effektive Verklammerung der Öse 13 an der Materialbahn 12 erzielt. Insbesondere werden von den Vorsprüngen 9, die sämtlich eine gleiche Höhe aufweisen, Bördeltoleranzen ausgeglichen. Die Längserstreckung der Vorsprünge ist parallel zur Längsachse des Halses 3 ausgerichtet.

Bei Anliegen einer Zugbelastung auf die Materialbahn 12 oder umgekehrt über die Öse 13 auf die Materialbahn 12 zeigt sich, dass aufgrund der Ausrichtung der Vorsprünge 9 mit ihren Andruckflächen 11 unabhängig von der Richtung der anliegenden Zugbelastung diese gleichermaßen über alle Verklammerungsstellen gleichmäßig in die Materialbahn 12 oder umgekehrt in die Öse 13 eingeleitet wird. Auch hierin liegt die mit dem Ösenteil 1 erzielbare besonders hohe Ausreißfestigkeit begründet.

Das Eindringen der Vorsprünge 9 in die Vorderseite 15 der Materialbahn 12 wirkt auch als Abdichtung, damit keine Feuchtigkeit in das Innere der an der Materialbahn 12 verklammerten Öse 13 eindringen kann.

Figur 5 zeigt einen ringsegmentartigen Ausschnitt einer Draufsicht auf ein weiteres Ösenteil 16. Das Ösenteil 16 ist prinzipiell aufgebaut wie das Ösenteil 1, weist gegenüber dem Ösenteil 1 jedoch eine andere Ausgestaltung seiner Vorsprünge auf. Zum Ausbilden der Vorsprünge des Ösenteils 16 sind in den gekrümmten Abschnitt 17 des Kragens für jeden Vorsprung ein U-förmiger Einschnitt 18 eingebracht worden. Die auf diese Weise erstellte Lasche ist in einem weiteren Bearbeitungsschritt nach unten hin und somit in Richtung zum freien Ende des Halses 19 hin abgekantet worden, so dass diese abgekanteten Laschen 20 die von dem Kragen 21 abragenden Vorsprünge ausbilden. Das untere freie Ende dieser Laschen 20 bildet jeweils eine Andruckfläche 22 (vgl. Figur 6). Die Laschen 20 weisen eine gewisse Erstreckung in radialer Richtung bezogen auf die Längsachse des Halses 19 des Ösenteils 16 auf. Dieses dient dem Zweck, ein ausreichend langes, in dieser Richtung wirksames Widerlager auszubilden, damit auch bei Auftreten von Bördeltoleranzen der umbördelte Halsabschnitt gegen die Andruckflächen 22 wirkt. Grundsätzlich können die zum freien Halsende weisenden Kanten auch eine andere Erstreckung als die in der Figur dargestellte radiale Erstreckung aufweisen.

Figur 7 zeigt das in eine Materialbahn 23 eingesetzte Ösenteil 16, die nunmehr die Öse 24 bildet. Die Verklammerung der Öse 24 an der Materialbahn 23 unterliegt denselben Prinzipien, wie dieses zu der Öse 13 der Figur 4 beschrieben ist. Somit ist die Umbördelung des freien Endes des Halses 19 des Ösenteils 16 so ausgeführt worden, dass die endseitige Stirnfläche 25 gegen die Andruckflächen 22 und die als Vorsprünge dienenden Laschen 20 wirkt. Die Laschen 20 werden in die Materialbahn eingedrückt, wie dieses in Figur 7 schematisiert dargestellt ist. Zur Verdeutlichung der Verklammerungssituation der Öse 24 in der Materialbahn 23 ist in Figur 8 eine Schnittdarstellung entsprechend der Schnittlinie E-F der Figur 5 dargestellt. In dieser Darstellung ist auch die Ausbildung der Vorsprünge durch die Abkantung der Laschen 20 erkennbar.

Figur 9 zeigt beispielhaft, dass das Ösenteil 1 der Figuren 1 bis 4 zum Ausbilden einer Öse 26 auch unter Zuhilfenahme einer Kragenscheibe 27 in eine Materialbahn 28 eingesetzt werden kann. Die von dem Kragen 2 abragenden Vorsprünge 9 wirken auch bei Verwendung einer Kragenscheibe 27; diese werden gleichermaßen in die Materialbahn 28 eingedrückt. Die gewünschte hohe Flächenpressung auf die Materialbahn 28 wird auch bei Verwenden einer Kragenscheibe 27 erzielt. Somit kann das Ösenteil 1 - gleiches gilt auch für das Ösenteil 16 - ohne weiteres mit und ohne Kragenscheibe in eine Materialbahn eingesetzt werden.

In den Figuren sind Ausführungsbeispiele dargestellt, bei denen die Ösen mit ihrem freien umbördelte Halsende bzw. mit der durch das Halsende gebildeten Kante gegen die Materialbahn bzw. die Kragenscheibe wirken. Die Erfindung kann gleichermaßen dadurch realisiert werden, dass der Hals in einem engeren Radius umbördelt wird und sodann mit einem Abschnitt seiner durch die Umbördelung gebildeten Außenseite gegen die Andruckflächen der Vorsprünge zum Verklammern der Materialbahn zwischen den Vorsprüngen und dieser Außenseite des umbördelten Halses wirkt.

### Bezugszeichenliste

- 1: Ösenteil
- 2: Kragen
- 3: Hals
- 4: Halsöffnung
- 5: Abschnitt
- 6: Flanschabschnitt
- 7: Stirnfläche
- 8: Einprägung
- 9: Vorsprung
- 10: Durchbrechung
- 11: Andruckfläche
- 12: Materialbahn
- 13: Öse
- 14: Rückseite
- 15: Vorderseite

- 16: Ösenteil
- 17: gekrümmter Abschnitt
- 18: Einschnitt
- 19: Hals
- 20: Lasche
- 21: Kragen
- 22: Andruckfläche
- 23: Materialbahn
- 24: Öse
- 25: Stirnfläche

- 26: Öse
- 27: Kragenscheibe
- 28: Materialbahn

## Patentansprüche

1. Ösenteil zum Einsetzen in eine Materialbahn zur Ausbildung einer Öse, welches Ösenteil (1, 16) einen ringförmigen, eine Halsöffnung (4) einfassenden Hals (3, 19) und einen daran von der Halsöffnung (4) wegweisend angeformten Kragen (2, 21) aufweist, **dadurch gekennzeichnet, dass** der Kragen (2, 21) des Ösenteils (1, 16) mehrere, in Längsrichtung des Halses (3, 19) weisende Vorsprünge (9, 20) mit jeweils einer Andruckfläche (11, 22) am freien Ende aufweist, so dass ein umbördelter Abschnitt (7, 25) des Halses (3, 19) unter Zwischenschaltung der Materialbahn (12, 23, 28) gegen die Andruckflächen (11, 22) der Vorsprünge (9, 20) des Kragens (2, 21) wirken kann.

2. In eine Materialbahn eingesetzte Öse, hergestellt aus einem Ösenteil, welches Ösenteil (1, 16) einen ringförmigen, eine Halsöffnung (4) einfassenden Hals (3, 19) und einen daran von der Halsöffnung (4) wegweisend angeformten Kragen (2, 21) aufweist, und bei welcher Öse (13, 24, 26) zum Verklammern derselben an der Materialbahn (12, 23, 28) das freie Ende des Halses (3, 19) in Richtung zur Unterseite des Kragens (2, 21) umbördelt ist, **dadurch gekennzeichnet, dass** der Kragen (2, 21) des Ösenteils (1, 16) mehrere, in Längsrichtung des Halses (3, 19) weisende Vorsprünge (9, 20) mit jeweils einer Andruckfläche (11, 22) am freien Ende aufweist und ein umbördelter Abschnitt (7, 25) des Halses (3, 19) unter Zwischenschaltung der Materialbahn (12, 23, 28) gegen die Andruckflächen (11, 22) der Vorsprünge (9, 20) des Kragens (2, 21) wirkt.

3. Ösenteil oder Öse nach Anspruch 1 oder 2, **dadurch gekennzeichnet, dass** die umbördelte freie Stirnfläche (7, 25) des Halses (3, 19) gegen die Andruckflächen (11, 22) der Vorsprünge (9, 20) des Kragens (2, 21) wirkt.

4. Ösenteil oder Öse nach einem der Ansprüche 1 bis 3, **dadurch gekennzeichnet, dass** die Vorsprünge (9, 20) des Kragens (2, 21) auf einer Kreisbahn angeordnet sind und jeweils dieselbe Höhe aufweisen.

5. Ösenteil oder Öse nach einem der Ansprüche 1 bis 4, **dadurch gekennzeichnet, dass** die Vorsprünge (9, 20) des Kragens (2, 21) mit gleichem Winkelabstand zueinander angeordnet sind.

6. Ösenteil oder Öse nach einem der Ansprüche 1 bis 5, **dadurch gekennzeichnet, dass** die Vorsprünge (9) durch in die von dem freien Ende des Halses (3) wegweisende Außenseite des Kragens (2) eingebrachte Einprägungen (8) gebildet sind.

7. Osenteil oder Öse nach einem der Ansprüche 1 bis 6, **dadurch gekennzeichnet, dass** der Kragen (2, 21) nach Art einer ringförmigen Sicke ausgebildet ist oder einen solchen Abschnitt (5, 17) aufweist und die Vorsprünge (9, 20) in dem gekrümmten Abschnitt (5, 17) des Kragens (2, 21) angeordnet sind.

8. Ösenteil oder Öse nach einem der Ansprüche 1 bis 7, **dadurch gekennzeichnet, dass** die aus dem Ösenteil (1) gebildete Öse (26) an der Materialbahn (28) unter Zwischenschaltung einer Kragenscheibe (27) verklammert ist.

## Claims

1. Eye component for inserting into a material web in order to form an eyelet, said eye component (1, 16) having a ring-shaped neck (3, 19) surrounding a neck opening (4) and a collar (2, 21) formed from the neck opening (4), **characterised in that** the collar (2, 21) of the eye component (1, 16) has several projections (9, 20) pointing in a longitudinal direction of the neck (3, 19) each with a pressure surface (11, 22) at the free end, so that a bordered section (7, 25) of the neck (3, 19) can operate, by the insertion of the material web (12, 23, 28), against the pressure surfaces (11, 22) of the projections (9, 20) of the collar (2, 21).

2. Eyelet made from an eye component and inserted into a material web, said eye component (1, 16) having a ring-shaped neck (3, 19) surrounding a neck opening (4) and a collar (2, 21) formed from the neck opening (4) and, in said eyelet (13, 24, 26), for stapling it to the material web (12, 23, 28), the free end of the neck (3, 19) being bordered in a direction towards the underside of the collar (2, 21), **characterised in that** the collar (2, 21) of the eye component (1, 16) has several projections (9, 20) pointing in a longitudinal direction of the neck (3, 19) each with a pressure surface (11, 22) at the free end and a bordered section (7, 25) of the neck (3, 19) operating, by the insertion of the material web (12, 23, 28), against the pressure surfaces (11, 22) of the projections (9, 20) of the collar (2, 21).

3. Eye component according to claim 1 or 2, **characterised in that** the bordered free face end (7, 25) of the neck (3, 19) operates against the pressure surfaces (11, 22) of the projections (9, 20) of the collar (2, 21).

4. Eye component according to one of the claims 1 to 3, **characterised in that** the projections (9, 20) of the collar (2, 21) are arranged in a circular path and each have the same height.

5. Eye component according to one of the claims 1 to 4, **characterised in that** the projections (9, 20) of the collar (2, 21) are arranged at the same angular distance from one another.

6. Eye component according to one of the claims 1 to 5, **characterised in that** the projections (9) are formed by impressions (8) introduced in the outside of the collar (2) pointing away from the free end of the neck (3).

7. Eye component according to one of the claims 1 to 6, **characterised in that** the collar (2, 21) is formed as a ring-shaped beading or has such a section (5, 17) and the projections (9, 20) are arranged in the curved section (5, 17) of the collar (2, 21).

8. Eye component according to one of the claims 1 to 7, **characterised in that** the eyelet (26) formed from the eye component (1) is stapled to the material web (28) by the insertion of a collar disk (27).

## Revendications

1. Élément d'oeillet à installer dans une bande de matériau pour former un oeillet, lequel élément d'oeillet (1, 16) comprend une gorge (3, 19) circulaire délimitant une ouverture de gorge (4), ainsi qu'un collet (2, 21) fait d'une pièce avec la première et s'éloignant de l'ouverture de gorge (4), **caractérisé en ce que** le collet (2, 21) de l'élément d'oeillet (1, 16) présente plusieurs saillies (9, 20) orientées dans le sens longitudinal de la gorge (3, 19) possédant chacune une surface d'appui (11, 22) à son extrémité libre, de sorte qu'un tronçon (7, 25) de la gorge (3, 19) replié par bordelage puisse agir, par intercalage de la bande de matériau (12, 23, 28), contre les surfaces d'appui (11, 22) des saillies (9, 20) du collet (2, 21).

2. Oeillet installé dans une bande de matériau, fabriqué à partir d'un élément d'oeillet, lequel élément d'oeillet (1, 16) comprend une gorge (3, 19) circulaire délimitant une ouverture de gorge (4), ainsi qu'un collet (2, 21) fait d'une pièce avec la première et s'éloignant de l'ouverture de gorge (4), et sur lequel oeillet (13, 24, 26), afin de l'agripper à la bande de matériau (12, 23, 28), l'extrémité libre de la gorge (3, 19) est repliée par bordelage vers la face inférieure du collet (2, 21), **caractérisé en ce que** le collet (2, 21) de l'élément d'oeillet (1, 16) présente plusieurs saillies (9, 20) orientées dans le sens longitudinal de la gorge (3, 19) possédant chacune une surface d'appui (11, 22) à son extrémité libre et qu'un tronçon (7, 25) de la gorge (3,19) replié par bordelage agit, par intercalage de la bande de matériau (12, 23, 28), contre les surfaces d'appui (11, 22) des saillies (9, 20) du collet (2, 21).

3. Élément d'oeillet de l'oeillet selon la revendication 1 ou 2, **caractérisé en ce que** la surface frontale (7, 25) libre de la gorge (3, 19) repliée par bordelage agit contre les surfaces d'appui (11, 22) des saillies (9, 20) du collet (2, 21).

4. Élément d'oeillet de l'oeillet selon l'une des revendications 1 à 3, **caractérisé en ce que** les saillies (9, 20) du collet (2, 21) sont disposées sur un même cercle et présentent chacune la même hauteur.

5. Élément d'oeillet de l'oeillet selon l'une des revendications 1 à 4, **caractérisé en ce que** les saillies (9, 20) du collet (2, 21) sont disposées avec la même distance angulaire entre elles.

6. Élément d'oeillet de l'oeillet selon l'une des revendications 1 à 5, **caractérisé en ce que** les saillies (9) sont formées par des estampages (8) sur la face extérieure du collet (2) qui s'écarte de l'extrémité libre de la gorge (3).

7. Élément d'oeillet de l'oeillet selon l'une des revendications 1 à 6, **caractérisé en ce que** le collet (2, 21) est réalisé sous la forme d'un sertissage annulaire ou présente un tel tronçon (5, 17) et **en ce que** les saillies (9, 20) sont disposées dans un tronçon (5,17) courbe du collet (2, 21).

8. Élément d'oeillet de l'oeillet selon l'une des revendications 1 à 7 **caractérisé en ce que** l'oeillet formé par l'élément d'oeillet (1) peut être agrippé à la bande de matériau (28) par intercalage d'une rondelle de collet (27).
